# EUROPÄISCHE PATENTANMELDUNG

(11) **EP 0 003 502 A1**
(43) Veröffentlichungstag der Anmeldung: **22.08.1979**
(21) Anmeldenummer: 79100072.2
(22) Anmeldetag: 11.01.1979
(51) Int. Cl.: B42D 5/00, A63H 33/38, F16B 1/00

(54) **Spielset für Kinder**

(30) Priorität: 16.01.1978 DE 2801759
(71) Anmelder: Reinhard Mohn GmbH, D-4830 Gütersloh 1 (DE)
(72) Erfinder: Kugel, Manfred, D-4830 Gütersloh 1 (DE)
(74) Vertreter: Solf, Alexander, Dr.

(57) **Zusammenfassung**

Die Erfindung betrifft ein Spielset bzw. Beschäftigungsset für Kinder, wobei mehrere bedruckte und/oder perforierte od. dgl. Spiel- und/oder Bastelbogen (2) in zumindest einem durch Perforation (3) od. dgl. abgegrenzten Randbereich (11) miteinander und hintereinander angeordnet verbunden und vom Randbereich (11) bzw. den Randbereichen aufgrund der Perforation (3) od. dgl. abtrennbar sind. Dabei trägt zumindest ein Randbereich (11) einen Aufdruck in Form einer Werbung. Eine Kopfleiste (4) ist an der Vorderseite des Blocks (1) im Randbereich (11) befestigt, nach hinten umfaltbar und trägt einen Aufdruck in Form einer Werbung.

## Beschreibung

Die vorliegende Erfindung betrifft ein Spielset bzw. Beschäftigungsset für Kinder, das sowohl für Dekorationszwecke als auch zum Basteln und/oder Spielen bzw. Beschäftigen für ein oder mehrere Kinder gemeinsam oder getrennt verwendbar ist. Unter dem Begriff "Basteln" wird im Sinne der Erfindung das Gestalten von Gegenständen und unter dem Begriff "Spielen" das Gesellschaftsspiel wie z. B. "Mensch ärgere Dich nicht" verstanden.

Das erfindungsgemäße Spielset für Kinder ist dadurch gekennzeichnet, daß mehrere bedruckte und/oder perforierte Spiel- und/oder Bastelbogen in zumindest einem durch Perforation oder dgl. abgetrennten Randbereich miteinander und hintereinander angeordnet verbunden und vom Randbereich bzw. den Randbereichen aufgrund der Perforation oder dgl. abtrennbar sind.

Auf jedem Spielbogen und auf jedem Bastelbogen des Sets befindet sich ein Spiel in Blattform, zu welchem Zweck die Bogen entsprechend bedruckt, perforiert und/oder angestanzt sein können. Die einzelnen Bogen können beispielsweise Brettspiele, Schnittmuster, zusammenbaubare Gegenstände mit zugehörigen perforierten, austrennbaren Zuschnitten sowie zugehörige Anweisungen enthalten. So können bei dargestellten Brettspielen die hierzu notwendigen Figuren ebenfalls auf dem Spielbogen enthalten und infolge von Perforationen oder dgl. austrennbar sein. Ferner können Papierhäuser, Papierschwalben oder dgl. zum Austrennen oder zu bemalende Postkarten ebenfalls zum Austrennen auf den Bastelbogen angeordnet sein. Die Spiel- bzw. Bastelbogen können auch Verkehrsspiele oder dgl. enthalten. Entsprechend der Art des Spiels kann ein Spiel- und/oder Bastelbogen aus Karton, Papier, ggf. auch Seidenpapier, Holz, Kunststoff, Textilien und Metall bestehen.

Die hintereinander angeordneten Bogen sind zumindest in einem Randbereich miteinander verbunden, wobei der eigentliche Spiel- bzw. Bastelbogen vom Randbereich durch Perforation oder dgl. abgegrenzt ist, so daß auf einfache Weise eine Trennung erfolgen kann. Die Verbindung der Bogen ist vorzugsweise im oberen und/oder unteren Randbereich durchgeführt. Sie kann aber auch an allen vier Randbereichen erfolgen.

Die Verbindung selbst kann durch Draht- oder Fadenheftung, durch Leimung, Klebebindung, Lumbeckbindung, Blockheftung oder Verklebung sowie durch Wire-O-Bindung, Plastik-Effektbindung oder Spiralbindung hergestellt sein.

Vorzugsweise ist das Spielset mit einer Aufhängevorrichtung wie z. B. einem Loch im oberen Randbereich versehen. Nach einer besonderen Ausführungsform der Erfindung ist hierzu eine am oberen Randbereich angeordnete Kopfleiste vorgesehen, die die Aufhängeeinrichtung trägt und als Werbeträger dienen kann. Ist keine Kopfleiste vorgesehen, kann jeder Randbereich als Werbeträger dienen. Selbstverständlich ist es auch möglich, jeden Spiel- oder Bastelbogen mit einer Werbung zu versehen.

Ferner wird der aus den Spiel- und/oder Bastelbogen gebildete Block insbesondere mit einem festen Boden an der Rückseite versehen, während die Bogen im oberen Randbereich geheftet und/oder verklebt sind.

Die Erfindung wird nach-folgend anhand der Abbildungen beispielhaft näher erläutert. Es zeigen:
Fig. 1 eine Draufsicht auf das erfindungsgemäße Spielset,
Fig. 2 eine Seitenansicht auf das Spielset nach Fig. 1.

Das in den Figuren dargestellte Spielset wird aus einer Vielzahl von Spiel- und/oder Bastelbogen 2 gebildet, die hintereinander angeordnet zu einem Block 1 durch Heften und/oder Verkleben oder dgl. im Randbereich 11 zusammengefaßt sind. Die Bogen 2 werden im oberen Randbereich 11 benachbart einer Kopfleiste 4 durch eine Perforierung 3 von den eigentlichen Spielsetbogen abgegrenzt, um sie von dem Block 1 abtrennen zu können.

Die Kopfleiste 4 besitzt eine Lasche 5, die im oberen Randbereich 11 der Spielbogen 2 mit dem Block 1 beispielsweise durch Heften verbunden ist. Über die Lasche 5 ist eine Lasche 6 nach oben zurückgefaltet, die sich in eine Lasche 7 fortsetzt, die sich über den oberen Rand der Spielbogen 2 erstreckt und mit einer Lasche 8 verbunden ist, die auf die Rückseite des Blocks 1 umgefaltet ist und an der eine Aufhängeeinrichtung 9 etwa in Form einer Schlaufe oder dgl. befestigt ist.

Auf der Rückseite des Blocks 1 ist ein fester Boden 10 angeordnet. Dieser Boden kann als Auflager und zum Aufbau beispielsweise eines auf einem Papierbogen aufgedruckten Papierhauses dienen. Wesentlich ist die Kombination von Werbeträgerflächen mit der Zusammenfassung mehrerer Spiele auf räumlich engem Raum, wobei die Möglichkeit geboten wird, mehneren Kindern gleichzeitig je ein Spiel zur Verfügung zu stellen, das ggf. willkürlich aus der hintereinander angeordneten Reihe herausgenommen werden kann.

## Patentansprüche

1. Spielset bzw. Beschäftigungsset für Kinder, dadurch gekennzeichnet, daß mehrere bedruckte und/ oder perforierte oder dgl. Spiel- und/oder Bastelbogen(2) in zumindest einem durch Perforationen (3) oder dgl. abgegrenzten Randbereich (11) miteinander und hintereinander angeordnet verbunden und vom Randbereich (11) bzw. den Randbereichen aufgrund der Perforationen (3) oder dgl. abtrennbar sind.

2. Spielset nach Anspruch 1, dadurch gekennzeichnet, daß es zumindest in einem Randbereich (11) einen Aufdruck in Form einer Werbung trägt.

3. Spielset nach Anspruch 1 und/oder 2, dadurch gekennzeichnet, daß eine Kopfleiste (4) an der Vorderseite des Blocks (1) im Randbereich (11) befestigt und nach hinten umfaltbar ist.

4. Spielset nach Anspruch 3, dadurch gekennzeichnet, daß die Kopfleiste (4) einen Aufdruck in Form einer Werbung trägt.

5. Spielset nach einem oder mehreren der Ansprüche 1 bis 4, dadurch gekennzeichnet, daß der Block (1) mit einem festen Boden (10) versehen ist.

6. Spielset nach einem oder mehreren der Ansprüche 1 bis 5, dadurch gekennzeichnet, daß die Bogen (2) im oberen Randbereich (11) geheftet und/ oder verklebt sind.
